# EUROPÄISCHE PATENTSCHRIFT

(11) **EP 3 109 385 B1**
(45) Veröffentlichungstag und Bekanntmachung des Hinweises auf die Patenterteilung: **02.08.2023**
(21) Anmeldenummer: 16176182.0
(22) Anmeldetag: 24.06.2016
(51) Int. Cl.: E05B 63/24, E05B 65/00

(54) **VERSCHLUSSVORRICHTUNG FÜR EIN TOR MIT EINEM EIN- ODER MEHRTEILIGEN TORBLATT**
CLOSURE DEVICE FOR A DOOR WITH A SINGLE OR MULTI-PART DOOR LEAF
DISPOSITIF DE FERMETURE DE PORTE COMPRENANT UN BATTANT DE PORTE UNIQUE OU EN PLUSIEURS PARTIES

(30) Priorität: 26.06.2015 DE 102015211980
(43) Veröffentlichungstag der Anmeldung: 28.12.2016
(73) Patentinhaber: Alpha Deuren International BV, 6942 GB Didam (NL)
(72) Erfinder: Ruiter, Marc, 3812 SR Amersfoort (NL)
(74) Vertreter: Puschmann Borchert Kaiser Klettner Patentanwälte Partnerschaft mbB

(56) Entgegenhaltungen:
- EP-A1- 1 630 326
- FR-A1- 2 955 346
- US-A1- 2004 212 197
- US-A1- 2011 252 844

## Beschreibung

Die Erfindung betrifft eine Verschlussvorrichtung in Laufprofilen für ein Tor mit einem ein- oder mehrteiligen Torblatt, das in seitlichen Laufprofilen durch Laufrollen ortsveränderbar ist.

In der DE 20 2008 002 932 U1 wird ein Verschlusselement zum Verschließen einer Wandöffnung mit mindestens einer das Verschlusselement in der Schließstellung verriegelnden Sicherungsvorrichtung, die im Wesentlichen aus einem Sicherungsbolzen und einer den Sicherungsbolzen aufnehmenden Aufnahme und einem die Aufnahme zumindest teilweise durchdringenden Blockierschieber besteht, der horizontal verschieblich und federbelastet ausgebildet ist, wobei in der Schließstellung der Blockierschieber mit dem Sicherungsbolzen so zusammenwirkt, dass die Schließstellung nur durch eine mechanische in oder an dem Verschlusselement befestigte Entsperrvorrichtung aufgehoben werden kann, beschrieben.

Die DE 101 24 359 C1 offenbart ein Hubfalttor für Garagen oder dergleichen mit einem Torblatt, das aus zwei gelenkig miteinander verbundenen, etwa gleichgroßen Torblatthälften besteht, von denen die obere Torblatthälfte an ihrem oberen Rand oberhalb des Torsturzes an einer Sturzzarge schwenkbar gelagert ist und von denen die untere Torblatthälfte an ihrem unteren Rand mit seitlich abstehenden Laufrollen in Laufschienen aus einer Schließstellung, in der die beiden Torblatthälften in einer Ebene liegen, in eine Öffnungsstellung, in der die beiden Torblatthälften gegeneinander gefaltet etwa waagerecht abstehen, vertikal bewegbar ist. Dabei ist eine Schlossstange eines üblichen Torschlosses verschieblich gelagert, um die einleitende Öffnungsbewegung zunächst durch von ihr betätigte Verriegelungsglieder, z.B. über Bowdenzüge oder dergleichen, aus ihrer Verriegelungsstellung zurückzuziehen, um dann das Tor anzuheben.

Eine Mehrfachverriegelung für eine Tür, die durch ein zentrales Schloss betätigt wird, gibt die US 1,693,481 wieder.

Die DE 10 2008 013 685 A1 offenbart eine Sicherungsvorrichtung und ein Sicherungsverfahren für ein Tor, bei dem das Torblatt in einer Schließposition mittels der Verriegelungsvorrichtung verriegelbar ist und die Verriegelungsvorrichtung in einer Verriegelungsposition mittels des Torblattes relativ zur Schalteinrichtung bewegbar ist, derart, dass bei einer Bewegung des Torblattes ein Schaltimpuls erzeugt wird. Allein durch die Bewegung des Torblattes wird beispielsweise eine Schalteinrichtung einen Öffnungsvorgang auslösen. Dabei arbeitet die Sicherungsvorrichtung nur dann, wenn ein Schaltimpuls erzeugt wird, was dadurch geschieht, wenn die Verriegelungsvorrichtung bzw. das Tor verriegelt ist.

Durch die EP 1 630 326 A1 wird eine Vorrichtung zur Verriegelung einer Verschlusskonstruktion eines Tores bekannt, bei welchem ein bewegliches Bauteil gegenüber einem Rahmen zwischen einer Öffnungs- und einer Schließstellung bewegbar ist. Ein Riegelelement ist dabei beweglich an dem Bauteil oder dem Rahmen gelagert, und an dem Rahmen oder dem Bauteil ist ein wenigstens in einer Verriegelungsstellung feststehend angebrachtes Rastelement vorhanden, das zur Verriegelung dient. Durch diese Vorrichtung soll die Einbruchssicherheit gesteigert werden.

Die Aufgabe der Erfindung besteht darin, eine Verschlussvorrichtung für ein ein- oder mehrteiliges Torblatt, das in seitlichen Laufprofilen ortsveränderbar ist, bereitzustellen, die manipulationssicher in die seitlichen Laufprofile integriert werden kann und darüber hinaus keinen zusätzlichen Raum- bzw. Platzbedarf benötigt. Eine solche Verschlussvorrichtung soll nicht nur in der Schließposition des Torblattes verwendbar sein, sondern auch in Öffnungspositionen.

Die Aufgabe der Erfindung wird durch die Merkmale des Anspruches 1 gelöst. Die Unteransprüche haben dabei eine weitere Ausgestaltung des erfindungsgemäßen Gedankens zum Inhalt.

Die nachfolgende Beschreibung nimmt Bezug auf ein aus mehreren gelenkig untereinander verbundenen Torelementen ausgebildetes Tor, wie beispielsweise bei Sektionaltoren anzufinden sind. Gleichwohl ist die erfinderische Verschlussvorrichtung auch bei einteiligen Torblättern einsetzbar.

Die erfinderische Verschlussvorrichtung ist in einer ersten bevorzugten Ausführungsform in einen ortsfesten und einen ortsveränderbaren Teil aufgeteilt. Der ortsfeste Teil ist dabei innerhalb mindestens eines Laufprofiles für das Torblatt angeordnet, wobei das Torblatt an beiden Seiten in Laufprofilen geführt wird. In die Laufprofile tauchen die Laufrollen ein, die mit den einzelnen, gelenkig untereinander verbundenen Torelementen verbunden sind. Dabei ist die flächige Verriegelungsplatte so ausgebildet, dass diese an ihren Enden mit Schrägen versehen ist, die in Längsrichtung des Laufprofils weisen. Eine derartige Verriegelungsplatte beinhaltet ein beweglich gelagertes Haltestück, das eine Riegelaufnahme enthält. Das drehbare Haltestück ist dabei innerhalb der Verriegelungsplatte gelagert und wird so durch mindestens ein Federelement belastet. Das Haltestück ragt in seiner Ruheposition teilweise aus der Verriegelungsplatte so heraus, dass die Riegelaufnahme dazu geeignet ist, einen Riegel, der Bestandteil des ortsveränderbaren Teiles ist, in einer Verriegelungsposition aufzunehmen. Die Verriegelungsposition muss nicht nur die Schließposition des Torblattes umfassen, sondern kann in jeder gewünschten Position des Torblattes ausgeführt werden, wie die nachfolgende Beschreibung noch verdeutlichen wird.

Mit der ortsfest angeordneten Ausführung der Verriegelungsplatte wirkt ein, vorzugsweise an dem bodennahen ortsveränderbaren Torelement angebrachtes, Riegelstück zusammen. Bei dem Riegelstück handelt es sich um ein Bauteil, das einen vorstehenden starren Riegel beinhaltet. Dieser Riegel wird beim Passieren der Verriegelungsplatte automatisch durch das in die Bewegungsbahn des Riegels hineinragende Haltestück mit der Riegelaufnahme kontaktiert. Der Riegel gerät dabei in die Riegelaufnahme der Verriegelungsplatte. Dadurch wird automatisch das Tor, zum Beispiel in seiner Schließposition, sicher verriegelt. Dabei sei angemerkt, dass die Kombination und das Zusammenwirken zwischen dem Riegelstück mit dem starren Riegel und der ortsfesten Verriegelungsplatte über das Haltestück in jeder Position auch in mehrfacher Ausführung innerhalb der Laufprofile angeordnet werden kann. Dabei kann es sich neben einer sogenannten Lüftungsstellung auch um eine Teilöffnungsposition oder unterschiedliche Öffnungspositionen des Torblattes handeln.

Da die Verriegelungsplatte innerhalb mindestens einem, vorzugsweise in beiden, Laufprofilen angeordnet ist, ist es auch möglich unterschiedlichste Profilarten anzuwenden. In einer bevorzugten Ausführungsform ist ein sogenanntes J-Profil geeignet. Jedoch können auch C-Profile eine Verwendung finden.

Das Verriegelungsstück ist vorzugsweise auf einer Grundplatte montiert und übernimmt damit gleichzeitig eine Teillagerung und Verbindung zu dem betreffenden Torelement für die Laufrollen. Dabei ist an jedem Ende der gestreckten Ausführung des Riegelstückes jeweils eine Laufrolle angeordnet. Die Laufrollen haben jeweils eine Rollenachse, die in einem Rollenlager bzw. in einem Beschlag gelagert sind, der mit dem Torelement verbunden ist. Dabei ist es möglich, dass der Beschlag gleichzeitig zwei Aufnahmen für distanziert zueinander angeordnete Rollenachsen aufweist. Es ist jedoch auch möglich, dass beispielsweise bei einer Ausführung von zwei benachbarten Torelementen jeweils ein Beschlagelement zugewiesen ist, so dass das Riegelstück quasi über die Rollenachsen auf zwei Torelemente aufgeteilt werden kann. Dabei sind die Rollenachsen in horizontaler Richtung in dem Beschlag frei beweglich, was durch ein abgestimmtes Spiel erreicht wird. So können beim Öffnungs- bzw. Schließvorgang des Tores zwischen dem Torblatt und den Laufprofilen Toleranzen ohne Probleme ausgeglichen werden.

Um das Tor aus der Verriegelungsposition herauszubekommen, kann dieses durch unterschiedlichste Handhabungen in rein mechanischer oder aber auch in elektromechanischer Form bewerkstelligt werden. Dazu kann bei einer rein mechanischen Ausführung beispielsweise ein Schloss oder eine Handhabe in der Schließposition des Torblattes verwendet werden. Durch die Betätigung des Schlosses wird über ein Übertragungselement die Drehbewegung auf die Verschlussvorrichtung übertragen. Beispielsweise kann durch ein Auslöseelement, in Form eines Bowdenzuges, auf ein dem Riegelstück zugeordnetes Ausrückelement eine Kraft ausgeübt werden, die dafür sorgt, dass durch das Ausrückelement das Haltestück zurück in die Verriegelungsplatte hineingedrückt wird. Dieses hat zur Folge, dass der innerhalb des Haltestückes zuvor eingreifende Riegel freigegeben wird. Das Tor kann anschließend in seiner Position verändert werden.

Bei der Schlosseinheit, zur Lösung der Verriegelungsposition kann vorzugsweise auch eine Konstruktion gewählt werden, die eine innerhalb und außerhalb des Gebäudes gleichermaßen auszuführende Haltestückbetätigung ausführen kann.

Statt des Auslöseelementes kann auch eine Hebelmechanik zur Druckbeaufschlagung des Haltestückes in der Verriegelungsplatte verwendet werden.

In einer weiteren bevorzugten Ausführungsform ist es möglich, dass auch elektromechanische Mechanismen zum Einsatz kommen, die, beispielsweise durch einen Start-Befehl für den Antriebsmotor des Tores, eine Lösung der Verschlussposition bewirken.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen, wo nicht alle Figuren erfindungsgemäße Anschrägungen der Verriegelungsplatte zeigen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: einen Blick auf eine Innenseite eines Torelements, mit auf einer Seite dargestelltem Laufprofil und einer Anordnung einer Verschlussvorrichtung auf der Innenseite;
- Fig. 2: wie Fig. 1, jedoch von der Außenseite gesehen;
- Fig. 3: eine innere Schlosseinheit mit einem Auslöseelement für die Verschlussvorrichtung;
- Fig. 4: wie Fig. 3, jedoch unter Weglassung des Laufprofiles in einer perspektivischen Darstellung;
- Fig. 5: die Verschlussvorrichtung in Verbindung mit einer Laufrollenlagerung;
- Fig. 6: eine Einzeldarstellung des ortsveränderbaren Teiles der Verschlussvorrichtung in perspektivischer Darstellung;
- Fig. 7: eine Vorderansicht des ortsveränderbaren Teiles der Verschlussvorrichtung;
- Fig. 8: eine Einzeldarstellung eines möglichen Ausrückelementes;
- Fig. 9: eine Darstellung des ortsfesten Teiles der Verschlussvorrichtung in einer perspektivischen Darstellung;
- Fig. 10: wie Fig. 9, jedoch in einer Vorderansicht;
- Fig. 11: den Einsatz des ortsfesten Teiles der Verschlussvorrichtung innerhalb eines Laufprofiles;
- Fig. 12: wie Fig. 1, jedoch in einer modifizierten Ausführung einer Schlosseinheit und einer Auslösemechanik;
- Fig.13: eine perspektivische Darstellung der Verbindung zwischen der Schlosseinheit nach Fig. 12 und der Verschlussvorrichtung;
- Fig. 14: eine Ausschnittdarstellung der Verschlussvorrichtung mit modifizierten Auslösehebeln;
- Fig. 15: wie Fig. 14 jedoch in einer perspektivischen Darstellung.

Die Verschlussvorrichtung 1 besteht in einer ersten bevorzugten Ausführungsform im Wesentlichen aus einem ortsveränderbaren Teil, der einem ortsveränderbaren Torelement 3 zuzurechnen ist, und einem ortsfesten Teil, der innerhalb eines Laufprofiles 2 ortsfest angeordnet ist. Die Fig. 1 zeigt das Torelement 3, das zu einem Tor gehört, welches in den seitlichen Laufprofilen 2 mittels Laufrollen 16, 17 ortsveränderbar ist. Das Laufprofil 2 ist dabei an einem ortsfesten Befestigungselement 4, beispielsweise in Form einer Zarge oder eines Rahmens, befestigt. Die Darstellung der Fig. 1 zeigt das Torelement 3 von der Innenseite. Dabei ist eine Schlosseinheit 6 dargestellt worden in der ein Profilzylinder 8 und eine Handhabe 34 gezeigt werden. Sowohl durch den Profilzylinder 8 als auch durch die Handhabe 34 ist es möglich die Verschlussvorrichtung 1 aus ihrer Verriegelungsposition herauszubringen. Dieses ist beispielsweise durch ein Auslöseelement 7 möglich, welches auf einen beweglichen Teil der Verschlussvorrichtung 1 einwirkt. Des Weiteren ist an dem Torelement 3 ein Rollenlager in einem Beschlag 5 dargestellt worden, in dem eine Rollenachse 10 gelagert ist.

Die Fig. 2 zeigt das gleiche Torelement 3 jedoch von der Außenseite, in dem eine Schlosseinheit 13 von außen dargestellt ist. Innerhalb der Schlosseinheit 13 ist auch der Profilzylinder 8 wiedergegeben worden.

Durch die Fig. 3 wird der zweiteilige Aufbau der Verschlussvorrichtung 1 verdeutlicht. In einer Grundplatte 14 wird das Auslöseelement 7 über ein Übertragungsstück 12 hindurchgeführt und gelagert. Gleichzeitig sind in der Grundplatte 14 die Rollenachsen 10 und 11 gelagert, wobei dieser Teil der Verschlussvorrichtung 1 ortsveränderbar durch das angeschlossene Torelement 3 ist. Mit dem ortsveränderbaren Teil steht ein ortsfester Teil, in Form einer Verriegelungsplatte 18, in Wirkverbindung. Mit dem Befestigungselement 4 ist in diesem Ausführungsbeispiel das Laufprofil 2 verbunden, das vorzugsweise als J-Profil ausgebildet ist. An dem linken Ende des Auslöseelementes 7 ist der innere Teil der Schlosseinheit 6 dargestellt worden. Die gesamte Verschlussvorrichtung 1 wird durch die perspektivische Darstellung nach Fig. 4 in Verbindung mit den Schlosseinheiten 6 und 13 dargestellt.

Der ortsfest angeordnete Teil der Verschlusseinrichtung 1 besteht im Wesentlichen aus der Verriegelungsplatte 18, in der innerhalb einer Ausnehmung 31 beweglich ein Haltestück 21 angeordnet ist. Dabei weist das Haltestück 21 eine Riegelaufnahme 22 für einen Riegel 15, der dem ortsfesten Teil der Verschlussvorrichtung 1 zugeordnet ist, auf. Das Haltestück 21 ist dabei über eine Achse 33, nach Fig. 9, innerhalb der Ausnehmung 31 beweglich angeordnet. Dabei ist das Haltestück 21 durch Federelemente 32 so belastet, dass das Haltestück 21 in seiner Normalstellung aus der Verriegelungsplatte 18 so herausragt, dass es mit dem zweiten Teil der Verschlussvorrichtung 1, nämlich dem Riegel 15, in der Verschlussposition zusammenwirken kann. Die Verriegelungsplatte 18 weist an ihren oberen und unteren Enden jeweils Anschrägungen 19 auf, ebenso sind Befestigungsbohrungen 30 enthalten, um eine genaue Ausrichtung innerhalb des Laufprofiles 2 für die gewünschte Verriegelungsposition einstellen zu können. Wie das Haltestück 21 in seiner Grundposition aus der Verriegelungsplatte 18 herausragt, zeigt die Fig. 10.

Mit der Verriegelungsplatte 18 wirkt in der Verriegelungsposition der nicht bewegliche Riegel 15 zusammen. Eine Stellung, bei der sich der Riegel 15 außerhalb in der Verriegelungsposition befindet, kann der Fig. 4 entnommen werden.

Die gesamte Verschlussvorrichtung 1 mit dem ortsveränderbaren Teil und dem ortsfesten Teil ist der Fig. 5 zu entnehmen. Dabei ist auf der rechten Seite die Verriegelungsplatte 18 mit dem in der Verriegelungsstellung ausgeschwenkten Haltestück 21 sichtbar. In die Riegelaufnahme 22 greift der Riegel 15 ein, der Teil eines Riegelstückes 23 ist. Dadurch wird deutlich, dass der Riegel 15 in seiner Position als solches kein bewegliches Teil aufweist und somit starr ist. Auf der Grundplatte 14 ist das Riegelstück 23 mit dem Riegel 15 befestigt. Innerhalb des Riegelstückes 23 sind auch die Rollenachsen 10, 11 gelagert. Dabei wird in dieser Darstellung das Rollenlager 5 in Verbindung mit einem Beschlag 5 gezeigt, bei dem die Rollenachse 10 innerhalb des Beschlages 5 mit Spiel eindringt. Dadurch ist es möglich, dass bei Bewegungen des Torelementes 3 zwangsläufig über die Rollenachsen 10 und 11 der ortsveränderbare Teil der Verschlussvorrichtung 1 mitgenommen wird. Die Laufrollen 16, 17 werden innerhalb des Laufprofiles 2 zwangsgeführt.

Der Aufbau des ortsveränderbaren Teiles der Verschlussvorrichtung 1 kann insbesondere den Figuren 6 und 7, in jeweiligen Einzeldarstellungen, entnommen werden. Hier wird deutlich, dass das Riegelstück 23 an den Riegel 15 angeformt ist. Dieses bedeutet, dass der Riegel 15 als solcher keine Bewegung, insbesondere keine horizontale Bewegung, ausführen kann. Um das Haltestück 21 aus einer Verschlussposition heraus zu bringen, ist es notwendig, dass das Haltestück 21 gegenüber einer Oberfläche 20 der Verriegelungsplatte 18 zurücktritt, bzw. sich auf der gleichen Höhe der Oberfläche 20 befindet, um eine Lösung der Verriegelungsposition beim Vorbeifahren des Riegelstückes 23 an dem Haltestück 21 zu erreichen.

Die Position des Haltestückes 21 kann bei einer rein mechanisch arbeitenden Ausführung nur durch das Auslöseelement 7 verändert werden. Dabei wirkt das Auslöseelement 7 auf ein Ausrückelement 26 ein. Ein solches Ausrückelement 26 ist der Fig. 8 zu entnehmen. Über eine Bohrung 27, die an einem Ende des Ausrückelementes 26 angeordnet ist, entsteht quasi ein einarmiger Hebel, der über einen Drehpunkt der Bohrung 27 verschwenkbar ist und andererends einen Vorsprung 28 aufweist. Dieser Vorsprung 28 durchdringt in dem Ausführungsbeispiel der Fig. 6 und 7 das Riegelstück 23 und ist somit in dem Riegelstück 23 über die Bohrung 27 gelagert. Wird nun durch das Auslöseelement 7 eine Druckkraft auf einen Druckpunkt 29 des Ausrückelementes 26 ausgeübt, so verschwenkt das Ausrückelement 26 in Richtung der Verriegelungsplatte 18 und bringt dadurch den Vorsprung 28 auf der Oberfläche des Haltestückes 21 zur Anlage und drückt gegen die Federkraft der Federelemente 32 das Haltestück 21 in die Verriegelungsplatte 18 hinein. In umgekehrter Art und Weise ist es denkbar, das Ausrückelement 26 mit einer Zugkraft zur Freigabe des Auslöseelementes 7 zu belasten.

Die Fig. 11 ergibt die Anordnung der Verriegelungsplatte 18 innerhalb des Laufprofiles 2 wieder. Dabei ist das Laufprofil 2 als J-Profil ausgebildet worden. Bei Ausbildung als C-Profil ist es notwendig die sonst bei dieser Form mit einer balligen Lauffläche verwendeten Laufrollen 16, 17 glatt bzw. mit einem Ansatz zu versehen.

Die Figuren 12 bis 15 zeigen eine modifizierte Ausführung der Verschlussvorrichtung 1. Dabei ist eine Schlossinneneinheit 35 dargestellt worden mit der die Handhabe 34 in Verbindung steht. Bei der Betätigung der Handhabe 34 wirkt ein Übertragungsglied 36 auf einen Übertragungshebel 37 so ein, dass bei einer Druckbeaufschlagung das Ausrückelement 26 mit seinem Vorsprung 28 gegen das Haltestück 21 gedrückt wird. Dabei ist die Ausführung des Ausrückelementes 26 in einer modifizierten Ausführung verwendet worden, wie es der Fig. 15 zu entnehmen ist, ferner ist das Riegelstück 23 nicht dargestellt worden, was jedoch der Fig. 14 zu entnehmen ist.

Wie die beschriebenen bevorzugten Ausführungen verdeutlichen, kann die Verschlussvorrichtung 1 beispielsweise in der Verschlussposition des Torblattes angeordnet werden. Es ist jedoch auch möglich, zusätzlich in der Offenposition eine solche Verschlussvorrichtung 1 zu verwenden. Um in der Offenstellung des Torblattes nach einer Verriegelung eine Entriegelung vornehmen zu können, kann dieses über einen mechanischen Mechanismus oder eine elektromechanische Vorrichtung realisiert werden. Darüber hinaus sind Zwischenstellungen von Verriegelungspositionen in unterschiedlichen Höhen, je nach Verwendung des Tores, möglich. Eine derartige Ausführung der Verschlussvorrichtung 1 kann bei Toren, die als Sektionaltor mit mehreren gelenkig untereinander verbundenen Torelementen, ausgebildet sind, verwendet werden. Ebenso ist eine Verwendung bei Spiraltoren oder Rolltoren möglich. Dadurch, dass die Verschlussvorrichtung 1 von außen nicht sichtbar ist, können auch Manipulationen ausgeschlossen werden, denn die Verriegelungsplatte 18 mit dem Haltestück 21 ist sicher in das Laufprofil 2 eingebettet.

### Bezugszeichenliste

- 1: Verschlusseinrichtung
- 2: Laufprofil
- 3: Torelement
- 4: Befestigungselement
- 5: Rollenlager / Beschlag
- 6: Schlosseinheit innen
- 7: Auslöseelement
- 8: Profilzylinder
- 10: Rollenachse
- 11: Rollenachse
- 12: Übertragungsstück
- 13: Schlosseinheit außen
- 14: Grundplatte
- 15: Riegel
- 16: Laufrolle
- 17: Laufrolle
- 18: Verriegelungsplatte
- 19: Anschrägung
- 20: Oberfläche
- 21: Haltestück
- 22: Riegelaufnahme
- 23: Riegelstück
- 26: Ausrückelement
- 27: Bohrung
- 28: Vorsprung
- 29: Druckpunkt
- 30: Befestigungsbohrung
- 31: Ausnehmung
- 32: Federelement
- 33: Achse
- 34: Handhabe
- 35: Schlossinneneinheit
- 36: Übertragungsglied
- 37: Übertragungshebel

## Patentansprüche

1. Verschlussvorrichtung (1) für ein ein- oder mehrteiliges Tor mit mindestens einem ortsveränderbaren Torelement (3), das in seitlichen Laufprofilen (2) durch Laufrollen (16,17) ortsveränderbar ist, die Verschlussvorrichtung (1) besteht im Wesentlichen aus einem entlang des Laufprofiles (2) ortsveränderbaren Riegelstück (23), das an mindestens einem Torelement (3) angeordnet ist und einen starren Riegel (15) aufweist, und einer mit dem Riegel (15) zusammenwirkenden, ortsfesten, in dem Laufprofil (2) anzuordnenden flächigen Verriegelungsplatte (18), die an ihren Enden mit Anschrägungen (19) versehen ist, die in Längsrichtung weisen, und dass der Verriegelungsplatte (18) ein beweglich gelagertes Haltestück (21) mit einer Riegelaufnahme (22) zugeordnet ist, dabei ragt das Haltestück (21) in seiner Ruheposition aus der Verriegelungsplatte (18) so heraus, dass die Riegelaufnahme (22) dazu geeignet ist, den Riegel (15) in eine Verriegelungsposition aufzunehmen.

2. Verschlussvorrichtung nach Anspruch 1, **dadurch gekennzeichnet, dass** das Haltestück (21) über eine Achse (33) innerhalb der Verriegelungsplatte (18) drehbar gelagert und durch mindestens ein Federelement (32) so belastet ist, dass das Haltestück (21) in seiner Ruheposition teilweise aus der Verriegelungsplatte (18) herausragt.

3. Verschlussvorrichtung nach Anspruch 1, **dadurch gekennzeichnet, dass** das Laufprofil (2) als J-Profil oder C-Profil ausgebildet ist, wobei die Laufrollen (16,17) an ihren Laufflächen ballig oder rechteckig oder rechteckig mit einem Ansatz ausgebildet sind.

4. Verschlussvorrichtung nach den Ansprüchen 1 und 3, **dadurch gekennzeichnet, dass** das Riegelstück (23) von Rollenachsen (10, 11) durchdrungen wird, die einerends die Laufrollen (16, 17) tragen und andererends in Rollenlager (5) eingreifen, die an benachbarten Torelementen (3) so befestigt sind, dass die Rollenachsen (10, 11) in den Rollenlagern (5) in horizontaler Richtung beweglich gelagert sind.

5. Verschlussvorrichtung nach den Ansprüchen 1 und 4, **dadurch gekennzeichnet, dass** innerhalb oder außerhalb des Riegelstückes (23) ein Ausrückelement (26) beweglich gelagert ist, das auf das Haltestück (21), vorzugsweise durch einen Vorsprung (28), einwirken kann.

6. Verschlussvorrichtung nach Anspruch 5, **dadurch gekennzeichnet, dass** das Ausrückelement (26) mittelbar oder unmittelbar durch ein Schloss (6, 35) oder eine Handhabe (34) oder einen mechanischen Mechanismus oder eine elektromechanische Vorrichtung in seiner Position veränderbar ist.

7. Verschlussvorrichtung nach einem der vorhergehenden Ansprüche, **dadurch gekennzeichnet, dass** das Riegelstück (23) einer Grundplatte (14) zugeordnet ist, die gleichzeitig ein Distanzelement und Lagerung für die Laufrollen (16, 17) bildet.

8. Verschlussvorrichtung nach den Ansprüchen 1 und 6, **dadurch gekennzeichnet, dass** das Schloss (6, 35) und die Handhabe (34) von der Innenseite als auch von der Außenseite des Torelementes (3) wahlweise bedienbar sind.

9. Verschlussvorrichtung nach Anspruch 6, **dadurch gekennzeichnet, dass** die elektromechanische Vorrichtung als Elektromagnet ausgebildet ist.

10. Verschlussvorrichtung nach einem der Ansprüche 1 oder 2, **dadurch gekennzeichnet, dass** sie eine mehrfache Anzahl von Verriegelungsplatten (18) umfasst, sodass die Verriegelungsplatte (18) in dem Laufprofil (2) in einer mehrfachen Anzahl vorhanden sein kann, vorzugsweise in der Schließstellung und/oder der Öffnungsstellung des Tores oder in bevorzugter Ausführung in Zwischenposition zwischen der Offenstellung und der Schließstellung.

11. Verschlussvorrichtung nach einem der vorhergehenden Ansprüche, **dadurch gekennzeichnet, dass** das Tor in der Schließstellung durch die Verschlussvorrichtung 1 stets verriegelt ist.

12. Verschlussvorrichtung nach Anspruch 5 und 6, **dadurch gekennzeichnet, dass** das Ausrückelement (26) so federbelastet ist, dass in seiner Ruheposition der Vorsprung (28) innerhalb des Riegelstückes (23) liegt und bei einer Druckbeaufschlagung auf das Ausrückelement (26) der Vorsprung (28) das Haltestück (21) aus der Verriegelungsposition mit dem Riegel (15) drücken kann.

13. Verschlussvorrichtung nach einem der vorhergehenden Ansprüche, **dadurch gekennzeichnet, dass** die Verschlussvorrichtung (1) an das Tor nachrüstbar ist.

14. Ein- oder mehrteiliges Tor mit einer Verschlussvorrichtung nach den vorhergehenden Ansprüchen, **dadurch gekennzeichnet, dass** das Tor mit mehreren, gelenkig untereinander verbundenen, Torelementen (3) als Sektional- oder Spiraltor oder Rolltor ausgebildet ist.

15. Ein- oder mehrteiliges Tor nach Anspruch 14, **dadurch gekennzeichnet, dass** das Tor mit einer Schlupftür ausgestattet ist.

16. Sektionaltor mit mehreren gelenkig untereinander verbundenen Torelementen (3), die in seitlichen Laufprofilen (2) durch Laufrollen (16, 17) ortsveränderbar sind, mit einer mindestens in der Schließstellung des Sektionaltores automatischen Verriegelung durch eine Verriegelungsvorrichtung 1 nach einem oder mehreren der vorhergehenden Ansprüche.

## Claims

1. A locking device (1) for a single-part or multipart door having at least one movable door element (3), which is movable in lateral runner profiles (2) by rollers (16,17), the locking device (1) substantially consists of a locking bolt member (23) which can move along the runner profile (2) and which is arranged on at least one door element (3) and which has a rigid locking bolt (15), and a stationary planar locking plate (18) which interacts with the locking bolt (15) and which is to be arranged in the runner profile (2) and which is equipped at its ends with bevels (19) pointing in the longitudinal direction, and that a retaining member (21) with a locking bolt receptacle (22), which retaining member is mounted in a mobile manner, is assigned to the locking plate (18), with the retaining member (21), in its rest position, protruding out of the locking plate (18) such that the locking bolt receptacle (22) is suitable for receiving the locking bolt (15) in a locking position.

2. The locking device according to claim 1, **characterised in that** the retaining member (21) is rotatably mounted via an axle (33) inside the locking plate (18) and is loaded by at least one spring element (32) such that the retaining member (21), in its rest position protrudes partially out of the locking plate (18).

3. The locking device according to claim 1, **characterised in that** the runner profile (2) is configured as a J-profile or C-profile, wherein the rollers (16, 17), on their running surfaces, are configured spherically or rectangularly or rectangularly with a projection.

4. The locking device according to claims 1 and 3, **characterised in that** the locking bolt member (23) is penetrated by roller axles (10, 11) which at one end bear the rollers (16, 17) and at the other end engage in roller bearings (5), which are fastened to adjacent door elements (3) such that the roller axles (10, 11) are mounted in a mobile manner in the roller bearings (5) in the horizontal direction.

5. The locking device according to claims 1 and 4, **characterised in that** inside or outside the locking bolt member (23) there is mounted, in a mobile manner, a disengaging element (26) which can act on the retaining member (21), preferably by a protrusion (28).

6. The locking device according to claim 5, **characterised in that** the position of a disengaging element (26) can be indirectly or directly altered by a lock (6, 35) or a handle (34) or a mechanical mechanism or an electromechanical device.

7. The locking device according to one of the preceding claims, **characterised in that** the locking bolt member (23) is allocated to a base plate (14), which simultaneously forms a spacer and support for the rollers (16, 17).

8. The locking device according to claims 1 and 6, **characterised in that** the lock (6, 35) and the handle (34) can be electively operated both from the inside and from the outside of the door element (3).

9. The locking device according to claim 6, **characterised in that** the electromechanical device is configured as an electromagnet.

10. The locking device according to one of claims 1 or 2, **characterised in that** it comprises a multiple number of locking plates (18), so that a multiple number of locking plates (18) can be present in the runner profile (2), preferably in the closed position and/or the open position of the door or, in a preferred design, in an intermediate position between the open position and the closed position.

11. The locking device according to one of the preceding claims, **characterised in that** the door, in the closed position, is always locked by the locking device 1.

12. The locking device according to claim 5 and 6, **characterised in that** the disengaging element (26) is spring-loaded such that, in its rest position, the protrusion (28) is situated inside the locking bolt member (23) and, when pressure is exerted onto the disengaging element (26), the protrusion (28) can push the retaining member (21) out of the locking position with the locking bolt (15).

13. The locking device according to one of the preceding claims, **characterised in that** the locking device (1) can be retrofitted on the door.

14. A single-part or multipart door having a locking device according to one of the preceding claims, **characterised in that** the door is configured with a number of hinged-together door elements (3) as a sectional or spiral door or roller door.

15. A single-part or multipart door according to claim 14, **characterised in that** the door is equipped with a wicket door.

16. A sectional door with a number of hinged-together door elements (3), which are movable in lateral runner profiles (2) by rollers (16, 17), with locking by a locking device 1 according to one or more of the preceding claims, this locking being automatic at least in the closed position of the sectional door.

## Revendications

1. Dispositif de fermeture (1) pour une porte en une ou plusieurs parties ayant au moins un élément de porte (3) déplaçable, qui est déplaçable dans des profilés de circulation (2), latéraux, avec des galets de roulement (16, 17), le dispositif de fermeture (1) se composant principalement d'une pièce de verrouillage (23) déplaçable le long du profilé de circulation (2), qui est fixé à au moins un élément de porte (3) et comporte un verrou rigide (15) ainsi qu'une plaque de verrouillage (18) plate, installée de manière fixe dans le profilé de circulation (2) et coopérant avec le verrou (15), cette plaque ayant à ses extrémités, des rampes (19) orientées vers la direction longitudinale et la plaque de verrouillage (18) comporte une pièce de maintien (21), montée de manière mobile dans une gâche (22), la pièce de maintien (21) étant en saillie par rapport à la plaque de verrouillage (18) en position de repos, de façon que la gâche (22) puisse recevoir le verrou (15) en position de verrouillage.

2. Dispositif de fermeture selon la revendication 1, **caractérisé en ce que** la pièce de maintien (21) est montée mobile par un axe (33) dans la plaque de verrouillage (18) et elle est chargée par au moins un élément de ressort (32) de façon que la pièce de maintien (21), en position de repos, soit partiellement en saillie par rapport à la plaque de verrouillage (18).

3. Dispositif de fermeture selon la revendication 1, **caractérisé en ce que** le profilé de circulation (2) est un profilé en J ou en profilé en C, les galets de roulement (16, 18) ayant une surface de roulement bombée ou rectangulaire ou rectangulaire avec un épaulement.

4. Dispositif de fermeture selon les revendications 1 et 3, **caractérisé en ce que** la pièce de verrou (23) est traversée par les axes de galets (10, 11) qui portent les galets de roulement (16, 17) par une extrémité et par l'autre extrémité ils pénètrent dans des paliers de galet (5) fixés à l'élément de porte (3) voisin, les axes de galets (10, 11) étant montés mobiles dans la direction horizontale dans les paliers de galet (5).

5. Dispositif de fermeture selon les revendications 1 et 4, **caractérisé en ce que** un élément de déblocage (26) est monté, mobile, à l'intérieur ou à l'extérieur de la pièce de verrouillage (23) et il peut agir sur la pièce de maintien (21) de préférence par un relief (28).

6. Dispositif de fermeture selon la revendication 5, **caractérisé en ce que** l'élément de déblocage (26) est déplaçable dans sa position directement ou indirectement par une serrure (6, 35) ou une poignée (34) ou un mécanisme mécanique ou un dispositif électromécanique.

7. Dispositif de fermeture selon l'une des revendications précédentes,
**caractérisé en ce que** la pièce de verrouillage (23) est associée à une plaque de base (14) qui forme en même temps un élément d'écartement et un palier pour les galets de roulement (16,17).

8. Dispositif de fermeture selon l'une des revendications 1 et 6, **caractérisé en ce que** la serrure (6,35) et la poignée (34) peuvent être manoeuvrées au choix à partir du côté intérieur et aussi du côté extérieur de l'élément de porte (3).

9. Dispositif de fermeture selon la revendication 6, **caractérisé en ce que** le dispositif électromécanique est sous la forme d'un électroaimant.

10. Dispositif de fermeture selon l'une des revendications 1 ou 2, **caractérisé en ce qu'**il comprend plusieurs plaques de verrouillage (18) de sorte que la plaque de verrouillage (18) puisse se trouver à plusieurs dans le profilé de circulation (2), de préférence en position de fermeture et/ou en position d'ouverture de la porte, ou selon une réalisation préférentielle, en position intermédiaire entre la position d'ouverture et de fermeture.

11. Dispositif de fermeture selon l'une des revendications précédentes, **caractérisé en ce que** la porte est verrouillée par le dispositif de verrouillage (1) en position de fermeture.

12. Dispositif de fermeture selon la revendication 5 ou 6, **caractérisé en ce que** l'élément de déblocage (26) est sollicité par ressort de façon que dans sa position de repos, le relief (28) se situe dans la pièce de verrouillage (23) et lorsqu'une pression est appliquée à l'élément de déblocage (26), le relief (28) peut pousser la pièce de maintien (21) de sa position de verrouillage avec le verrou (15).

13. Dispositif de fermeture selon l'une des revendications précédentes,
**caractérisé en ce que** le dispositif de fermeture (1) peut être installé ultérieurement sur la porte.

14. Porte en une ou plusieurs parties comportant un dispositif de fermeture selon l'une des revendications précédentes, **caractérisée en ce que** la porte a plusieurs éléments de porte (3) reliés de manière articulée les uns aux autres et elle est réalisée comme porte sectionnelle ou comme porte enroulable ou comme porte roulante.

15. Porte en une ou plusieurs parties selon la revendication 14, **caractérisée en ce que** la porte est équipée d'un portillon.

16. Porte sectionnelle a plusieurs éléments de porte (3) reliés de manière articulée les uns aux autres et qui sont déplaçables dans des profilés de circulation latéraux (2) par des galets de roulement (16, 17) ayant au moins en position de fermeture de la porte sectionnelle, un verrouillage automatique par le dispositif de verrouillage (1) selon l'une ou plusieurs des revendications précédentes.
